# EUROPÄISCHE PATENTSCHRIFT

(11) **EP 0 493 768 B1**
(45) Veröffentlichungstag und Bekanntmachung des Hinweises auf die Patenterteilung: **30.11.1994**
(21) Anmeldenummer: 91122068.9
(22) Anmeldetag: 21.12.1991
(51) Int. Cl.: D01H 15/00

(54) **Vorrichtung zur Rückführung eines Fadenendes und Ummantelung für mindestens eine Spinndüse zum Andocken einer solchen Vorrichtung**
Device for guiding back a yarn end and a cover for, at least, one spinning nozzle
Dispositif pour reprendre une extrémité du fil et recouvrement pour au moins une buse de torsion

(30) Priorität: 04.01.1991 CH 16/91
(43) Veröffentlichungstag der Anmeldung: 08.07.1992
(73) Patentinhaber: MASCHINENFABRIK RIETER AG, CH-8406 Winterthur (CH)
(72) Erfinder: Tobler, Martin, CH-8623 Wetzikon (CH)

(56) Entgegenhaltungen:
- DE-A- 3 413 894
- DE-A- 3 744 758
- DE-C- 3 336 294
- PATENT ABSTRACTS OF JAPAN vol. 10, no. 310 (C-379)(2366) 22. Oktober 1986

## Beschreibung

Die Erfindung betrifft eine Vorrichtung zur Rückführung eines Fadenendes nach dem Oberbegriff des Patentanspruchs 1 und eine Ummantelung für eine Spinndüse zum Andocken einer solchen Vorrichtung.

Es ist aus dem japanischen Gebrauchsmuster 62-46666 bekannt, ein Andockelement vorzusehen mit einer Blasdüse und einem Transportrollenpaar. Die Blasdüse besitzt einen Führungsbereich und einen Fadenduktus mit einem Blaselement, das hin und her beweglich auf den Führungsbereich einwirkend ausgebildet ist. Dieser Fadenduktus ist einseitig offen und bildet mit dem Führungsbereich einen geschlossenen Kanal in Längsrichtung. Das Blaselement führt über einen Kanal unter einem Winkel von ungefähr 45° in den Längskanal der Blasdüse. Es ist nun ein wesentlicher Nachteil der obengenannten Blasdüse, dass die Saugwirkung zu gering ist, um das Fadenende zuverlässig durch eine Spinndüse mit einem Längskanal geringeren Durchmessers durchzuführen.

Die Erfindung stellt sich nun die Aufgabe, ein solches Rückführelement anzugeben, dass eine ausgezeichnete Saugwirkung auf das Fadenende hat und gleichzeitig das Fadenende zuverlässig durch einen engen und langen Spinndüsenkanal durchzuführen, auch wenn die Spinndüse zweiteilig ausgebildet ist aus einer Injektordüse und einer Dralldüse.

Diese Aufgabe wird durch die Merkmale des Patentanspruchs 1 gelöst.

Es ist eine weitere Aufgabe der Erfindung, eine Ummantelung einer Spinndüse anzugeben, die für eine erfindungsgemässe Vorrichtung nach Anspruch 1 zum Andocken besonders ausgebildet ist.

Es ist ein wesentlicher Vorteil der Erfindung, dass nunmehr die Blasluft axial in die Spinndüse eingeblasen werden kann. Ein weiterer Vorteil entsteht dadurch, dass eine grössere Saugwirkung auf das Fadenende ausgeübt wird, so dass das Fadenende zuverlässig in den Andockkörper eingesogen wird. Der axiale Blasluftstrom gewährleistet ebenfalls, dass das Fadenende zuverlässig und schnell durch die gesamte Spinndüse hindurchgeführt wird.

Weitere Vorteile der Erfindung folgen aus der nachstehenden Beschreibung. Dort wird die Erfindung anhand eines in den Zeichnungen dargestellten Beispieles näher erläutert. Es zeigt:
- Fig. 1: eine prinzipielle Anordnung eines erfindungsgemässen Andockelementes mit einer Spinndüse in der Vorbereitungsphase zum Andocken,
- Fig. 2: dieselbe Anordnung wie in Fig. 1 im angedockten Zustand,
- Fig. 3: die Lufteinblasdüse in verschiedenen Ansichten, und
- Fig. 4: eine Obenansicht des angedockten Andockkörpers in der Ummantelung der Spinndüse.

In Fig. 1 ist ein Andockkörper 1 schematisch dargestellt mit einer Spinndüse 2, die aus einer Injektordüse 3 und einer Dralldüse 4 besteht. Eine nur teilweise dargestellte Ummantelung 5 ummantelt die Spinndüse nach oben erstreckend. In dieser Ummantelung 5 sind Luftabsaugkanäle vorgesehen, die hier nicht weiter dargestellt sind. Der Andockkörper 1 ist zusammen mit einem Speicher 21 auf einem an sich bekannten Bedienungswagen zur Wartung der Spinnstellen einer Spinnmaschine befestigt, und besteht aus einem Gehäuse 6, auf dem eine Luftblasdüse 7 unterhalb einem Transportrollenpaar 8 angeordnet ist. Eine der Transportrollen 8 ist über einer Antriebswelle 10 und einer Kupplung 11 mit einem Antriebsmotor 12 verbunden. Die andere Transportrolle 8 ist federnd gegen die eine angepresst angeordnet und lässt sich davon wegklappen. Ein bloss schematisch dargestellter Fadenführer 9 ist oberhalb der Transportrollen 8 angeordnet. Das gesamte Gehäuse ist auf Führungsrollen 13 auf einem Schienenelement 14 längsbeweglich. Das Schienenelement 14 ist in üblicher Weise auf dem nicht-dargestellten Gestell des Bedienungswagen befestigt. In der Figur am rechten Ende des Schienenelementes 14, ist eine nach unten abgestufte Kulisse 15 vorgesehen, deren Funktion in bezug auf Fig. 2 beschrieben wird. Für die Längsbewegung ist ein Kolben 16 in einem langen Zylinder 17 vorgesehen, der eine Stange 18 hin und her bewegen lässt. Die Stange 18 ist über eine Gelenkverbindung 19 mit dem Gehäuse 6 verbunden. Somit lässt sich das Gehäuse auf den Transportrollen 13 hin und her bewegen. Es versteht sich, dass aber auch andere Antriebe für das fahrbare Gehäuse 6 vorgesehen sein können. Das Fadenende des strichpunktiert dargestellten Fadens 20 wird nun von einer nicht dargestellten Aufspuleinheit mit einer Saugdüse gesucht und über den mit einem Haken versehenen Fadenführer 9 zwischen die Transportrollen 8 eingeführt und vor dem Eingang der Luftblasdüse 7 gebracht. Die Spule wird in bekannter Weise mit einer Reibwalze zurückgedreht, wobei der Fadenüberschuss in dem Speicher 21 gespeichert wird. Sobald nun das Fadenende zwischen den abgehobenen Transportrollen 8 hindurchgeführt worden ist, werden die Rollen 8 zueinandergebracht und klemmen so das Fadenende ein. Nun wird das Gehäuse 6 in die Andockposition gefahren, die aus Fig. 2 ersichtlich ist. Bei der Bewegung von der Einfädelposition (Fig. 1) zu der Andockposition (Fig. 2) liegt das Gehäuse in einem leichten schrägen Winkel zum Schienenelement 14 auf, so dass die Blasdüse und die Transportrollen 8 zunächst etwas oberhalb der Spinndüse in der Ummantelung 5 eintreffen. Sobald jedoch die Kulisse 15 von der vorderen Transportrolle 13 erreicht wird, setzt die Luftblasdüse 7 plan auf die Spinndüse 2 auf, so dass eine perfekte Dichtung durch das Eigengewicht des Andockkörpers erreicht wird. Es versteht sich, dass die Kulisse 15 auch so ausgebildet sein kann, dass die vordere Führungsrolle 13 ständig vom Schienenelement 14 geführt ist.

Fig. 3 zeigt nun die Luftblasdüse 7 in weiteren Einzelheiten. In Fig. 3d ist die Luftblasdüse 7 im Längsschnitt dargestellt und sind die verschiedenen Ansichten der Luftblasdüse 7 angegeben, wobei Fig. 3a die Ansicht in Richtung A darstellt (Obenansicht), Fig 3b die Ansicht in Richtung B (Untenansicht) und Fig. 3c die Ansicht in Richtung C (Seitenansicht) darstellt. Die Luftblasdüse 7 weist nun einen Schlitz oder eine schlitzförmige Ausnehmung 22 auf, die von oben mit einem labyrinthartigen Druckluftkanal 23 verbunden ist. Dazu sind senkrecht zueinander angebrachte Bohrungen im Körper der Luftblasdüse 7 gebildet, die mit einem Stift 24a oder 24b jeweils abgeschlossen sind, sodass ein durchgehender Kanal 23 entsteht. Der Schlitz 22 ist innen mit einer kreiszylinderförmigen Wandung 25 versehen und nach oben hin längs der Spinnachse sacklochartig ausgebildet. Der Druckluftkanal 23 ist über einer Blasöffnung 26 geringeren Durchmessers mit dem Schlitz 22 verbunden. Die Blasöffnung 26 und die kreiszylinderförmige Wandung 25 sind genau in der Spinnachse 27 gebildet. Seitlich dieser Blasöffnung 26 ist ein trichterförmiger Einlauf 28 vorgesehen, dessen Trichterachse einen spitzen Winkel 30 mit der Spinnachse bildet. Dieser Winkel 30 liegt im Bereich von 15° - 45°, vorzugsweise um 30°. Unterhalb der Lufteinblasdüse 7 ist im Bereich des Schlitzes 22 eine grössere Ausnehmung 31 vorgesehen, die mit einer Nut 32, welche schmaler und weniger breit als die Ausnehmung 31 gebildet ist, verbunden ist. Wie aus den Fig. 3a und 3b ersichtlich, ist die dem Schlitz 22 zugeordnete Seite 33 prismatisch oder zylinderförmig abgerundet. Insbesondere kann die zugeordnete Seite 33 Teil eines Prismas mit der Grundfläche eines regelmässigen n-Ecks (z.B. 6-Ecks) bilden. Im dargestellten Beispiel hat die zugeordnete Seite 33 die Form eines Kreiszylinders. Die Ausnehmung 31 und die Nut 32 verhindern nun, dass ein Luftpolster zwischen der Lufteinblasdüse 7 und der Spinndüse 2, auf dem die Luftblasdüse 7 aufgesetzt worden ist, entstehen kann. Die Nut 32 ist ferner so gering gestaltet, dass nur wenig Luft entweichen kann und der grösste Teil der Blasluft durch die Spinndüse geführt wird. Am Ende der Nut 32 ist ein fest angeordnetes Messer 34 oder auch bloss eine scharfe Kante an der Luftblasdüse 7 vorgesehen, um das Fadenende abzuschneiden.

Der genaue Funktionsablauf des Rückführens ist nun wie folgt: Das Fadenende wird, wie oben beschrieben, zwischen die Transportrollen eingefädelt, wobei das Fadenende in die Nut 32 geführt und mittels des Messers 34 oder der scharfen Kante abgeschnitten wird. Das gesamte Gehäuse wird in die Andockposition gefahren (Fig. 2). Dann wird die Druckluft der Luftblasdüse eingeschaltet, so dass das Fadenende in die Düse eingeblasen wird. Daraufhin werden die Transportwalzen mittels des Antriebsmotors 12 in Gegenrichtung zurückgedreht, so dass das Fadenende nun in die Spinndüse 2 hineingeführt wird. Sobald das Fadenende auf der anderen Seite der Spinndüse 2 erfasst worden ist - wie bspw. in dem schweizerischen Patentgesuch 04 550/89 beschrieben - wird die Druckluft der Luftblasdüse abgeschaltet und werden die Transportrollen 8 voneinander wegbewegt, so dass der Andockkörper 1 weggefahren werden kann in die Einfädelposition.

Wie aus Fig. 4 ersichtlich, ist die Ummantelung 5 gleichförmig ausgebildet wie die radiale Seite der Luftblasdüse 7, d.h. sie ist ebenfalls prismatisch ausgebildet oder mit einer kreiszylinderförmigen Abrundung 33 versehen. Dies gewährleistet, dass die Lufteinblasdüse eindeutig und formschlüssig bezüglich der Spinndüse 2 positioniert wird, und gleichzeitig die Saugwirkung des Blasluftstroms so wenig wie möglich verringert wird.

### Bezeichnungsliste

- 1: Andockkörper
- 2: Falschdrall-Düsenspinneinheit
- 3: Injektordüse
- 4: Dralldüse
- 5: Ummantelung
- 6: Gehäuse
- 7: Lufteinblasdüse
- 8: Rollenpaar, Transportrollen
- 9: Fadenführer
- 10: Antriebswelle
- 11: Kupplung
- 12: Antriebsmotor
- 13: Führungsrollen
- 14: Schienenelement
- 15: Abstufung, Kulisse
- 16: Kolben
- 17: Zylinder
- 18: Stange
- 19: Gelenkverbindung
- 20: Faden
- 21: Fadenspeicher
- 22: Schlitz
- 23: Druckluftkanal
- 24a,24b: Stift
- 25: kreiszylinderförmige Wandung
- 26: Blasöffnung
- 27: Spinnachse
- 28: trichterförmiger Einlauf
- 29: Trichterachse
- 30: spitzer Winkel
- 31: Ausnehmung
- 32: Nut
- 33: kreiszylinderförmige Abrundung

## Patentansprüche

1. Vorrichtung zur Rückführung eines Fadenendes von einer Aufspuleinheit durch eine Spinndüse (2) einer Falschdrall-Luftspinneinheit, die einen Andockkörper (1) mit einer Luftblasdüse (7) zur Bildung eines Luftstromes in Gegenrichtung in der Spinndüse (2) und einem Rollenpaar (8) zur Rückdrehung des Fadens (20) durch die Spinndüse (2) sowie eine Einrichtung zum Verschieben des Andockkörpers (1) umfasst, dadurch gekennzeichnet, dass die Luftblasdüse (7) eine nach einer radialen Seite offene schlitzförmige Ausnehmung (22) aufweist, deren innere Wandung (25) in Längsrichtung teilweise kreiszylinderförmig und im angedockten Zustand mit der Längsbohrung der Spinndüse (2) fluchtend ausgebildet ist, und dass ein Druckluftkanal (23) derart in die Ausnehmung (22) mündet, dass der eingeblasene Luftstrom axial mit der Spinndüse (2) ausgerichtet ist.

2. Vorrichtung nach Anspruch 1, dadurch gekennzeichnet, dass
der Andockkörper (1) auf der radialen Seite (33) mit der schlitzförmigen Ausnehmung (22) aussen prismatisch oder zylinderförmig ausgebildet ist.

3. Vorrichtung nach Anspruch 1 oder 2, dadurch gekennzeichnet, dass
der kreiszylinderförmige Teil der Ausnehmung (22) nach oben, gesehen in Fadenlaufrichtung, sacklochartig ausgebildet ist, und dass der Druckluftkanal (23) in dieses sacklochartige Ende der Ausnehmung (22) mündet.

4. Vorrichtung nach Anspruch 3, dadurch gekennzeichnet, dass
ein trichterförmiger Einlauf (28) in die Ausnehmung vorgesehen ist, dessen Achse (29) einen spitzen Winkel (30) mit der Achse (27) der Ausnehmung (22) bildet.

5. Vorrichtung nach einem der Ansprüche 1 bis 4, dadurch gekennzeichnet, dass
die Unterseite des Andockkörpers (1) mit einer Nut (32) ausgebildet ist, die vom Auslauf der Ausnehmung (22) bis zum Rand des Andockkörpers (1) verläuft.

6. Vorrichtung nach einem der vorangehenden Ansprüche, dadurch gekennzeichnet, dass
die Einrichtung zum Verschieben des Andockkörpers (1) Führungsrollen (8) mit einem auf dem Gestell des Bedienungswagens angeordneten Schienenelement (14) aufweist, so dass der Andockkörper (1) quer zur Fadenlaufrichtung längsbeweglich in den angedockten Zustand bringbar ist.

7. Vorrichtung nach Anspruch 6, dadurch gekennzeichnet, dass
die Einrichtung mittels eines hydraulisch oder pneumatisch beaufschlagten Kolbens (16) längsbeweglich ist.

8. Vorrichtung nach Anspruch 6 oder 7, dadurch gekennzeichnet, dass
die Führungsrollen (8) derart am Andockkörper (1) drehbar befestigt sind, dass der Andockkörper (1) in einer leicht schrägen Lage auf dem Schienenelement (14) längsbeweglich ist.

9. Vorrichtung nach Anspruch 8, dadurch gekennzeichnet, dass
das Schienenelement (14) auf dem der Spinndüse (2) zugewandten Ende (15) leicht abgestuft ist, so dass der Andockkörper im angedockten Zustand plan auf der Spinndüse (2) aufliegt.

10. Ummantelung (5) für mindestens eine Spinndüse (2) einer Falschdrall-Luftspinneinheit und zum Andocken einer Vorrichtung nach einem der vorangehenden Ansprüche, dadurch gekennzeichnet, dass
sie sich oberhalb der Spinndüse erstreckt und in diesem oberen Bereich gleichförmig der radialen Seite (33) der Luftblasdüse (7) des Andockkörpers (1) umschliessend ausgebildet ist.

## Claims

1. An apparatus for guiding back a yarn end from a winder unit by a spinning nozzle (2) of a false twist air spinning unit, comprising a docking body (1) with an air-jet nozzle (7) for forming an air stream in the opposite direction in the spinning nozzle (2) and a pair of rollers (8) for turning back the yarn (20) through the spinning nozzle (2) as well as a device for displacing the docking body (1), characterized in that the air-jet nozzle (7) is provided with a slot-like recess (22) which is open towards one radial side, with the inner side (25) having a partially circular-cylindrical shape in the longitudinal direction and being arranged in the docked condition in true alignment with the longitudinal bore of the spinning nozzle (2), and that a compressed air duct (23) opens out into the recess (22) in such a way that the injected air stream is aligned axially with the spinning nozzle (2).

2. An apparatus as claimed in claim 1, characterized in that the docking body (1) is arranged externally in a prismatic or cylindrical shape on the radial side (33) with the slot-like recess (22).

3. An apparatus as claimed in claim 1 or 2, characterized in that the circular-cylindrical part of the recess (22) is arranged upwardly, as seen in the direction of the yarn course, in a pocket-hole-like manner and that the compressed air duct (23) opens out into the pocket-hole-like end of the recess (22).

4. An apparatus as claimed in claim 3, characterized in that a funnel-like inlet (28) is provided in the recess, whose axis (29) forms an acute angle (30) with the axis of the recess (22).

5. An apparatus as claimed in one of the claims 1 to 4, characterized in that the lower side of the docking body (19 is arranged with a groove (32) which extends from the outlet of the recess (22) to the edge of the docking body (1).

6. An apparatus as claimed in one of the previous claims, characterized in that the device for displacing the docking body (1) is provided with guide rollers (8) with a rail element (14) arranged on the frame of the operating carriage, so that the docking body (1) can be brought longitudinally movably into the docked condition transversal to the direction of the yarn course.

7. An apparatus as claimed in claim 6, characterized in that the device is longitudinally movable by means of a hydraulically or pneumatically powered piston (16).

8. An apparatus as claimed in claim 6 or 7, characterized in that the guide rollers (8) are rotatably attached to the docking body (1) in such a way that the docking body (1) is longitudinally movable on the rail element (14) in a slightly inclined position.

9. An apparatus as claimed in claim 8, characterized in that the rail element (14) is slightly stepped at the end (15) showing towards the spinning nozzle (2), so that the docking body rests in a plane manner on the spinning nozzle (2) in the docked condition.

10. An encasing (5) for at least one spinning nozzle (2) of a false twist air spinning unit and for docking on an apparatus as claimed in one of the previous claims, characterized in that it extends above the spinning nozzle and it is arranged in said upper zone evenly encompassing the radial side (33) of the air jet nozzle (7) of the docking body (1).

## Revendications

1. Dispositif pour faire revenir une extrémité de fil venant d'une unité de bobinage, a travers une buse de filage (2) d'une unité de filage pneumatique à fausse torsion, qui comprend un corps d'amarrage (1) avec une buse de soufflage d'air (7) pour la formation d'un courant d'air allant dans le sens contraire dans la buse de filage (2) et une paire de rouleaux (8) pour la détorsion du fil (20) par la buse de filage (2), ainsi qu'un arrangement servant a déplacer le corps d'amarrage (1),
caractérisé par le fait que
la buse de soufflage d'air (7) possède un évidement (22) en forme de fente, ouvert sur une face radiale, dont la paroi intérieure (25), dans le sens longitudinal, est partiellement formée comme un cylindre circulaire et, dans son état amarré, est formée en alignement avec le trou longitudinal de la buse de filage (2), et qu'un canal d'air comprimé (23) débouche de telle manière dans l'évidement (22) que le courant d'air insufflé est dirigé axialement avec la buse de filage (2).

2. Dispositif selon revendication 1,
caractérisé par le fait que,
sur la face radiale (33) avec l'évidement (22) en forme de fente, le corps d'amarrage (1) est formé a l'extérieur d'une manière prismatique ou cylindrique.

3. Dispositif selon revendication 1 ou 2,
caractérisé par le fait que
la partie en forme de cylindre circulaire de l'évidement (22) est formée comme un trou borgne vers le haut, vu dans le sens de déplacement du fil, et que le canal d'air comprimé (23) débouche dans cette extrémité en forme de trou borgne de l'évidement (22).

4. Dispositif selon revendication 3,
caractérisé par le fait
qu'une entrée (28) en forme d'entonnoir est prévue dans l'évidement, dont l'axe (29) forme un angle aigu (30) avec l'axe (27) de l'évidement (22).

5. Dispositif selon l'une des revendications 1 à 4,
caractérisé par le fait que
la face inférieure du corps d'amarrage (1) est formée avec une rainure (32) qui s'étend depuis la sortie de l'évidement (22) jusqu'au bord du corps d'amarrage (1).

6. Dispositif selon l'une des revendications précédentes,
caractérisé par le fait que
l'arrangement servant a déplacer le corps d'amarrage (1) possède des rouleaux de guidage (8) avec un élément de rail (14) disposé sur le chassis du chariot de service, de sorte que le corps d'amarrage (1), mobile longitudinalement, peut être amené dans l'état amarré, perpendiculaire au sens de déplacement.

7. Dispositif selon revendication 6,
caractérisé par le fait que
l'arrangement est mobile longitudinalement a l'aide d'un piston (16) soumis à une pression hydraulique ou pneumatique.

8. Dispositif selon revendication 6 ou 7,
caractérisé par le fait que
les rouleaux de guidage (8) sont fixés d'une manière rotative sur le corps d'amarrage (1) de telle manière que le corps d'amarrage (1) est mobile longitudinalement, dans une position légèrement oblique sur l'élément de rail (14).

9. Dispositif selon revendication 8,
caractérisé par le fait que
l'élément de rail (14) est légèrement étagé à l'extrémité (15) faisant face a la buse de filage (2), de sorte que, dans l'état amarré, le corps d'amarrage repose d'une manière plane sur la buse de filage (2).

10. Enveloppe (5) pour au moins une buse de filage (2) d'une unité de filage pneumatique a fausse torsion, et pour amarrer un dispositif selon l'une des revendications précédentes,
caractérisée par le fait
qu'elle s'étend au-dessus de la buse de filage et que, dans cette zone supérieure, elle est formée uniformément, d'une manière enveloppante, par rapport a la face radiale (33) de la buse de soufflage d'air (7) du corps d'amarrage (1).
